# EUROPÄISCHE PATENTSCHRIFT

(11) **EP 0 575 367 B1**
(45) Veröffentlichungstag und Bekanntmachung des Hinweises auf die Patenterteilung: **10.05.1995**
(21) Anmeldenummer: 92905492.2
(22) Anmeldetag: 27.02.1992
(51) Int. Cl.: B65H 23/32, B41F 13/06

(54) **UMLENKEINRICHTUNG ZUM UMLENKEN EINES BANDFÖRMIGEN AUFZEICHNUNGSTRÄGERS ZWISCHEN ZWEI SCHNELLDRUCKEINRICHTUNGEN**
DEVIATING DEVICE FOR DEVIATING A PRINTING WEB BETWEEN TWO HIGH-SPEED PRINTERS
DISPOSITIF DE DEVIATION D'UNE BANDE D'IMPRESSION ENTRE DEUX IMPRIMANTES RAPIDES

(30) Priorität: 11.03.1991 DE 4107800
(43) Veröffentlichungstag der Anmeldung: 29.12.1993
(73) Patentinhaber: Siemens Nixdorf Informationssysteme Aktiengesellschaft, 33102 Paderborn (DE)
(72) Erfinder: KÖFFERLEIN, Rainer, D-8000 München 71 (DE); RIEGG, Gerhard, D-8000 München 70 (DE); RUMPEL, Peter, D-8152 Feldkirchen (DE); SCHMIDT, Ludwig, D-8000 München 71 (DE)
(74) Vertreter: Fuchs, Franz-Josef, Dr.-Ing.
(86) Internationale Anmeldenummer: EP9200417
(87) Internationale Veröffentlichungsnummer: WO9215513

(56) Entgegenhaltungen:
- EP-A- 0 148 074
- EP-A- 0 154 695
- EP-A- 0 342 491
- US-A- 2 733 061

## Beschreibung

Die Erfindung betrifft eine Umlenkeinrichtung zum Umlenken eines bandförmigen Aufzeichnungsträgers zwischen zwei Schnelldruckeinrichtungen sowie ein Drucksystem mit derartigen Umlenkeinrichtungen.

Derartige Umlenkeinrichtungen sind beispielsweise aus der EP-PS 0 154 695 bekannt. Mit einer solchen Umlenkeinrichtung ist es möglich, zum Erzeugen von Mehrfarben- und Rückseitendruck mehrere, beispielsweise als elektrofotografische Drucker ausgebildete Schnelldrucker hintereinander anzuordnen und sie gleichzeitig zu betreiben. Dabei wird der aus dem Papieraustrittsbereich des vorhergehenden Gerätes austretende Aufzeichnungsträger über die Umlenkeinrichtung umgelenkt und dem Papiereintrittsbereich des nachfolgenden Gerätes zugeführt. Die Umlenkeinrichtung kann als umschaltbare Umlenkeinrichtung ausgebildet sein mit einem umsteckbaren Schrägumlenkelement und zugeordneten Umlenkwalzen. Je nach Position des Schrägumlenk-elementes wird der Aufzeichnungsträger entweder gewendet, um mit den Druckgeräten Vor- und Rückseitendruck bewerkstelligen zu können oder aber er wird umgelenkt, wodurch mit den beiden Druckeinrichtungen ein mehrfaches Bedrucken einer Druckseite, z. B. für Farbdruck möglich ist.

Bei der bekannten Einrichtung befindet sich zwischen den beiden Druckern ein Papiertunnel mit einer angetriebenen Spannwalze als Schlaufenzieher. Diese Option ist stationär und kann im Betrieb nicht entfernt werden. Zum Umstellen von Rückseitendruck auf Farbdruck oder umgekehrt muß das Schrägumlenkelement in Form einer Wendestange entfernt und in der jeweiligen Lage entsprechend neu eingefügt werden. Das gesamte Einlegen des Aufzeichnungsträgers erfolgt manuell und erfordert größte Sorgfalt.

Andere Umlenkeinrichtungen für Druckmaschinen werden z.B. in der DE-C1-38 16 900, der DE-C1-34 36 870 und der DE-C2-29 20 684 beschrieben.

Neuere elektrofotografische Druckeinrichtungen weisen eine Wartungsfläche und eine gegenüberliegend angeordnete Bedienfläche auf. Werden entsprechend der bekannten Einrichtung die Drucker in der sogenannten T-Form angeordnet, bei der sich Bedien- und Wartungsflächen überschneiden, wird das Bedienen und das Warten der Drucker erschwert.

Ziel der Erfindung ist es, eine Umlenkeinrichtung der eingangs genannten Art bereitzustellen, die einfach, funktionssicher und ergonomisch aufgebaut ist und die ein einfaches Umstellen von einer den Aufzeichnungsträger wendenden Position in eine den Aufzeichnungsträger umlenkende Positon oder umgekehrt ermöglicht.

Ein weiteres Ziel der Erfindung ist es, ein Drucksystem mit zwei in Reihe stehenden Schnelldruckeinrichtungen und Zugehörigen Umlenkeinrichtungen bereitzustellen, das in einfacher Weise in verschiedenen Betriebszuständen wie Farb-, Duplex- und Einseitendruck betrieben werden kann.

Diese Ziele werden bei einer Umlenkeinrichtung der eingangs genannten Art gemäß den Merkmalen der Patentansprüche 1 und 11 gelöst.

Vorteilhafte Ausführungsformen der Erfindung sind in den Unteransprüchen gekennzeichnet.

Durch die auf einem Träger längsverschieblich gelagerte Umlenkanordnung in Form eines in eine Wendepositon und in eine Umlenkposition verschwenkbaren Wendedreiecks wird das Umschalten, z. B. zwischen Farb- und Rückseitenlage, wesentlich erleichtert. Das Umschalten erfolgt lediglich durch Umklappen des Wendedreiecks.

Die gesamte Umlenkeinrichtung kann als mobile Baueinheit ausgebildet sein, die in einfacher Weise zwischen den rechtwinkelig zueinander positionierten Druckern angeordnet wird. Durch die Anordnung der Umlenkeinrichtung auf einem mobilen Tisch, der bedarfsweise in seiner Höhe verstellbar ausgebildet sein kann, wird ein sicherer Schutz für die Papierbahn zwischen den Druckern gewährleistet. Auf die Anordnung eines Tunnels kann damit verzichtet werden. Der beim gekoppelten Betrieb von zwei Druckern erforderliche Schlaufenpuffer des Aufzeichnungsträgers bildet sich in einfacher Weise zwischen der Umlenkeinrichtung und dem vorhergehenden ersten Drucker. Zusätzliche Schlaufen bildende Maßnahmen, z. B. in Form eines Schlaufenziehers entfallen deswegen. Die freihängende Schlaufe zwischen dem Drucker und der Umlenkeinrichtung wirkt als Papierlängenausgleichseinrichtung. Die Schlaufe kann dabei über im Drucker angeordnete Lichtschranken überwacht werden.

Kommen elektrofotografische Drucker zum Einsatz, die jeweils eine Bedien- und eine gegenüberliegende Wartungsfläche aufweisen, so können die Drucker mit Hilfe der Umlenkeinrichtung in vorteilhafter Weise in L-Form positioniert werden. Damit wird erreicht, daß sich Bedien- und Wartungsflächen der beiden Drucker nicht überschneiden.

Bei einer weiteren vorteilhaften Ausführungsform sind zwischen zwei in Reihe stehenden Druckeinrichtungen zwei Umlenkeinrichtungen in der Art eines Kreuzwenders angeordnet. Dadurch ergibt sich die Möglichkeit des Aufbaues eines flexiblen Drucksystems das in einfacher Weise in einer Vielzahl von Betriebszuständen wie Farb-, Duplex- oder Einseitendruck betrieben werden kann. Die beiden Umlenkeinrichtungen ermöglichen ein leichtes Durchfädeln des Aufzeichnungsträgers. Durch die räumlich auseinandergezogenen Umlenkungen tritt eine geringere Störanfälligkeit bei kritischen Papieren auf.

Ausführungsformen der Erfindung sind in den Zeichnungen dargestellt und werden im folgenden beispielsweise näher beschrieben. Es zeigen
Figur 1 eine schematische Darstellung von zwei miteinander gekoppelten elektrofotografischen Druckeinrichtungen mit dazwischen angeordneter Umlenkeinrichtung mit stationärem Führungselement für den Aufzeichnungsträger,
Figur 2 eine schematische Darstellung einer Umlenkeinrichtung mit zugeordnetem mitbewegten Führungselement,
Figur 3 eine schematische Darstellung der Umlenkeinrichtung der Figur 2 in Wendepositon,
Figur 4 eine schematische Darstellung der Umlenkeinrichtung der Figur 2 in Umlenkposition,
Figur 5 eine schematische Darstellung von zwei gegeneinander gestellten Umlenkeinrichtungen zwischen zwei in Reihe angeordneten Druckeinrichtungen und
Figur 6 eine schematische Darstellung eines Drucksystems mit 10 Druckeinrichtungen in verschiedenen Betriebszuständen.

Eine in der Figur 1 dargestellte Anordnung aus zwei elektrofotografischen Druckeinrichtungen 10/1 und 10/2 mit dazwischen angeordneter Umlenkeinrichtung 11 dient zum Bedrucken eines bandförmigen Aufzeichnungsträgers 12. Mit der Anordnung kann je nach Umlenkung des Aufzeichnungsträgers 12 im Bereich der Umlenkeinrichtung 11 entweder die Vor- oder die Rückseite des Aufzeichnungsträgers bedruckt werden oder aber es ist möglich, eine Seite des Aufzeichnungsträgers mehrfach zu bedrucken. Damit ist z. B. ein Mehrfarbendruck möglich. Die elektrofotografischen Drucker 10/1 und 10/2 sind in üblicherweise aufgebaut und weisen eine Bedienfläche 13 und eine gegenüberliegende Wartungsfläche 14 auf. Die Drucker enthalten die üblichen elektrofotografischen Aggregate mit den zugehörigen Papiertransporteinrichtungen. Zum Bedrucken des bandförmigen Aufzeichnungsträgers 12 wird der Aufzeichnungsträger im Drucker 10/1 von einem Vorratsbereich entsprechend der dargestellten Pfeilrichtung abgezogen durch die elektrofotografischen Aggregate geführt und bedruckt. Danach verläßt er über einen Austrittsbereich 15 mit darin angeordneten Papiertransportrollen den Drucker 10/1. Über die Umlenkeinrichtung 11 wird er dann umgelenkt und einem Eintrittsbereich 16 des zweiten Druckers 10/2 zugeführt. Je nach Umlenkung im Umlenkungsbereich 11 wird mit dem zweiten Drucker 10/2 entweder die noch nicht bedruckte Seite des Aufzeichnungsträgers 12 bedruckt oder aber es erfolgt ein zusätzlicher positionsgenauer Aufdruck auf die bereits bedruckte Druckfläche. Die Drucker 10/1 und 10/2 sind in sogenannter L-Form angeordnet, bei der sich Bedien- und Wartungsflächen 13 und 14 der beiden Drucker nicht überschneiden. In dem Bereich zwischen den beiden Druckern ist die als mobile bewegliche Baueinheit ausgebildete Umlenkeinrichtung positioniert und zwar derart, daß sich zwischen dem ersten Drucker 10/1 und der Umlenkeinrichtung eine durchhängende als Papier-längenausgleichseinrichtung wirkende Schlaufe 17 bildet. Die Schlaufe wird dabei durch im Austrittsbereich 15 des ersten Druckers 10/1 angeordnete, hier nicht dargestellte Fotosensoren überwacht.

Die Umlenkeinrichtung enthält einen Rahmen 18 als Träger mit zwei darauf angeordneten Führungsstangen 19/1 und 19/2 zur Aufnahme einer längsverschieblich auf den Führungsstangen 19/1 und 19/2 gelagerten Halterung für eine Umlenkanordnung in Form eines Wendedreiecks. Die Halterung besteht im wesentlichen aus zwei den Führungsstangen 19/1 und 19/2 zugeordneten Lagerelementen 21/1 und 21/2, zwischen denen bei einem Ausführungsbeispiel entsprechend der Figur 2 ein walzenförmiges Aufzeichnungsträger-Führungselement 20/2 drehbeweglich angeordnet ist. Das Aufzeichnungsträger-Führungselement 20/2 kann auch als einfache Umlenkstange ausgebildet sein. Es hat mindestens eine Längsausdehnung entsprechend der Breite des Aufzeichnungsträgers 12.

Das Wendedreieck wiederum weist ein Betätigungselement in Form einer Betätigungsstange 22 auf, die schwenkbar auf dem Lagerelement 21/1 gelagert ist. Gekoppelt mit dem freien Ende des Betätigungselementes 22 ist ein Schrägumlenkelement 24 in Form einer Papierwalze, die den Bereich zwischen den Führungsstangen 19/1 und 19/2 überspannt. Das Schrägumlenkelement 24 ist einerseits in dem freien Ende des Betätigungselementes 22, andererseits in dem Lagerelement 21/2 der Halter gelagert. Es kann mit Hilfe des Betätigungselementes 22 verschwenkt werden, das zu diesem Zwecke an seinem freien Ende einen Handgriff 23 aufweist.

Das Schrägumlenkelement 24 kann auch als einfache Rundstange ausgebildet sein.

Werden für das Aufzeichnungsträger-Führungselement und das Schrägumlenkelement Stangen verwendet, so ist darauf zu achten, daß diese eine möglichst reibungsarme Oberfläche aufweisen.

Bei einer Ausführungsform der Umlenkeinrichtung entsprechend der Darstellung der Figur 1 ist das Aufzeichnungsträger-Führungselement 20/1 ortsfest auf dem Träger im Bereich der Enden der Führungsstangen 19/1 und 19/2 gelagert.

Zur Erleichterung der Papierzuführung zu der Umlenkanordnung ist im Eingangsbereich parallel zu dem Aufzeichnungsträger-Führungselement eine Zuführwalze 25 drehbeweglich angeordnet. Sie stützt und führt den Aufzeichnungsträger und erleichtert die Schlaufenbildung 17.

Der Rahmen 18 und damit die Funktionselemente der Umlenkeinrichtung sind auf einem mobilen Tisch befestigt, der eine ergonomische Arbeitshöhe gewährleistet. Der mobile Tisch kann als ein in seiner Höhe verstellbarer Tisch ausgebildet sein. Er weist im Bodenbereich in überlicherweise ausgebildete Transportrollen 27 auf.

Durch die Anordnung der Umlenkanordnung auf einem Tisch wird ein störungsfreier Papiertransport sichergestellt.

Um eine exakte Zuordnung der Umlenkeinrichtung 11 zum Eintrittsbereich 16 des Druckers 10/2 zu gewährleisten, enthält der Tisch 26 entsprechende flanschartige Verbindungselemente, die mit entsprechenden Verbindungselementen im Eintrittsbereich des Druckers 10/2 Zusammenwirken und die eine exakte Positionierung der Umlenkeinrichtung ermöglichen. Es ist mit entsprechenden Arretierungsmöglichkeiten der Transportrollen 27 des Tisches auch möglich, auf derartige Befestigungselemente zu verzichten. Die Befestigungselemente, die hier nicht dargestellt sind, sind in üblicherweise ausgebildet und ermöglichen ein rasches und unkompliziertes Anflanschen bzw. Lösen der Umlenkeinrichtung.

Die Umlenkeinrichtung kann durch einfaches Verschwenken der als Wendedreieck ausgebildeten Umlenkanordnung über den Handgriff 23 in eine Wendeposition (Figur 3) und in eine Umlenkposition (Figur 4) gebracht werden.

In der Wendeposition (Figur 3) des Ausführungsbeispiels der Figur 2 befindet sich das Aufzeichnungsträger-Führungselement 20/2 im Bereich der Zuführwalze 25 Und das Schrägumlenkelement 24 ist über das Betätigungselement 22 nach hinten geklappt. Der Aufzeichnungsträger 12 liegt dabei auf der Zuführwalze 25 und dem Aufzeichnungsträger-Führungselement 20 auf und umschlingt das Schrägumlenkelement 24. Dadurch wird der in Pfeilrichtung transportierte Aufzeichnungsträger gewendet. Bei einer ortsfesten Anordnung des Aufzeichnungsträger-Zuführelementes 20/1 liegt der Aufzeichnungsträger 12 allein auf der Zuführwalze 25 auf.

In der Umlenkposition ist das Schrägumlenkelement 24 nach vorne in Richtung Zuführwalze 25 geklappt. Das Aufzeichnungsträger-Führungselement 20/2 befindet sich im hinteren Bereich der Führungsstangen 19/1 und 19/2. Dadurch umschlingt der Aufzeichnungsträger 12 zunächst das Aufzeichnungsträger-Führungselement 20/2 bzw. das ortsfeste Element 20/1 und dann zusätzlich das Schrägumlenkelement 24. Durch diese mehrfache Umlenkung wird ein bloßer Richtungswechsel ohne Wenden des Aufzeichnungsträgers entsprechend der dargestellten Pfeilrichtung bewirkt. Damit kann, z. B. zum Erzeugen von Farbdruck der Aufzeichnungsträger 12 auf einer Seite mehrfach bedruckt werden.

Bei einem in der Figur 5 dargestellten Ausführungsbeispiel sind zwischen einer ersten elektrofotografischen Druckeinrichtung DR1 und einer zweiten elektrofotografischen Druckeinrichtung DR2 zwei mobile Umlenkeinrichtungen 11/1 und 11/2 gegeneinandergestellt plaziert. Durch die Anordnung von zwei Umlenkeinrichtungen 11/1 und 11/2 werden die mechanischen Voraussetzungen zur Verkoppelung zweier in Reihe stehender Einzeldrucker zu einem Drucksystem geschaffen, mit dem wahlweise z. B. Vorder-und Rückseitendruck (Duplexdruck) oder Farbdruck realisiert werden kann. Die Umlenkeinrichtungen 11/1 und 11/2 in Form von Wendetischen bilden im Prinzip nach einen aufgeklappten Kreuzwender, wobei in der dargestellten Position der Wendedreiecke der aus dem Drucker DR1 kommende Aufzeichnungsträger 17 beim Durchlaufen der zwei Umlenkeinrichtungen 11/1 und 11/2 gewendet wird, so daß sowohl Vorder- als auch Rückseite bedruckt werden kann. Die Betriebslage des Wendetisches 11/1 entspricht dabei der in der Figur 3 dargestellten Schwenk- bzw. Betriebslage und die Betriebslage des Wendetisches 11/2 der der Figur 4.

Mit Hilfe der Wendetische 11/1 und 11/2 lassen sich entsprechend der Darstellung der Figur 6 Drucksysteme mit jeweils zwei Druckern DR1 und DR2 realisieren, bei denen die Drucker auch als Einzelgeräte benutzt werden können. Jedes der dargestellten fünf nebeneinander angeordneten Drucksysteme S1 bis S5 besteht im Prinzip aus zwei Druckstrecken DS1 und DS2 bildenden Gerätefolgen mit jeweils einem Drucker mit zugeordneten Papiervor- und Nachverarbeitungseinheiten PZ, PN, die über die Wendetische 11/1 und 11/2 verkoppelbar sind.

Es ist jedoch auch im Betrieb der Druckstrecken DS1 und DS2 unabhängig voneinander möglich.

Durch die versetzte Reihenanordnung der Drucker DR1 und DR2 in Verbindung mit den im Abstand zueinander plazierten Wendetischen, läßt sich jeder Drucker DR1 und DR2 uneingeschränkt auch an Zufuhr- und Nachverarbeitungsanlagen anschließen.

Dies wäre bei der Verwendung einer direkten Reihenanordnung (Drucker fluchtend hintereinander) mit einem einzigen Kreuzwender nicht möglich. In diesem Fall würde nämlich der zweite Drucker der Reihe dem ersten Drucker den Anschluß an eine Nachverarbeitungseinheit und der erste Drucker der Reihe dem zweiten Drucker der Reihe den Anschluß an eine Zuführeinrichtung versperren.

Jedes der fünf Drucksysteme S1 bis S5 der Druckeranlage der Figur 6 besteht aus Druckstrecken DS1 und DS2 mit einer Papierzuführeinrichtung PZ und einer Papiernachverarbeitungseinheit PN. Die Papierzuführeinrichtung besteht z. B. aus einer räumlich sehr groß ausgelegten Papierrollenvorratshalterung für den bandförmigen Aufzeichnungsträger oder einem Vorratstisch bei der Verwendung von vorgefaltetem Faltpapier. Als Papiernachverarbeitungseinheit kommt z. B. eine Papierschneideeinrichtung mit Falteinrichtung in Frage. Es sind jedoch auch andere Papierzuführ- und Verarbeitungseinrichtungen möglich. Jede der Druckstrecken weist weiterhin einen Wendetisch 11/1 oder 11/2 auf, wobei die Wendetische 11/1 und 11/2 eines Drucksystems auf gleicher Höhe angeordnet sind.

Bei der Druckstrecke DS1 ist in Transportrichtung des Aufzeichnungsträgers 17 gesehen der Drucker DR1 vor dem Wendetisch 11/1 plaziert. Bei der Druckstrecke DS2 befindet sich der Drucker DR2 zwischen Wendetisch 11/2 und Nachverarbeitungseinheit PN. Damit lassen sich durch entsprechendes Verschwenken der Wendedreiecke der Wendetische eine Vielzahl von Betriebszuständen der Drucksysteme S1 bis S5 realisieren.

Wird entsprechend der Darstellung der Druckstrecken DS1 und DS2 der Drucksysteme S1 und S5 der Aufzeichnungsträger 17 ohne Umlenken über die Wendetische 11/1 oder 11/2 geführt, lassen sich die Drucker DR1 und DR2 getrennt und unabhängig voneinander im üblichen Single-Druckbetrieb betreiben.

Das Drucksystem S2 befindet sich im Betriebszustand Duplex-Reverse. Dabei wird der über den Drucker DR1 einseitig bedruckte Aufzeichnungsträger über die Wendetische 11/1 und 11/2 gewendet und die bisher unbedruckte Seite über den Drucker DR2 bedruckt. Die Papierzuführeinheit PZ der Druckstrecke DS2 ist außer Betrieb in Warteposition. Im gleichen Betriebszustand befindet sich das Drucksystem S3. Das Drucksystem S4 befindet sich im Betriebszustand Duplex-Front. Dabei wird der Aufzeichnungsträger zwischen den Druckern DR1 und DR2 über die Wendetische 11/1 und 11/2 umgelenkt ohne gewendet zu werden. Damit ist ein mehrfaches Bedrucken einer Seite z. B. in verschiedenen Farben möglich. Auch hier befindet sich die Papierzuführeinheit PZ der Druckerstrecke DS2 in Warteposition.

## Patentansprüche

1. Umlenkeinrichtung zum Umlenken eines bandförmigen Aufzeichnungsträgers (12) zwischen zwei Schnelldruckeinrichtungen (10/1, 10/2), wobei der aus einem Austrittsbereich (15) der einen Schnelldruckeinrichtung (10/1) austretende Aufzeichnungsträger (12) einem Eintrittsbereich (16) der anderen Schnelldruckeinrichtung (10/2) zugeführt wird und die Umlenkeinrichtung (11) ein walzenförmiges Schrägumlenkelement (24) aufweist, das in eine den bandförmigen Aufzeichnungsträger (12) wendende Position und in eine den bandförmigen Aufzeichnungsträger (12) umlenkende Position bringbar ist,
**gekennzeichnet** durch
- eine auf einem Träger (18) verschieblich gelagerte, um eine Achse senkrecht zur Verschieberichtung in eine Wendeposition und eine Umlenkposition verschwenkbare Umlenkanordnung (22, 24) in Form eines mindestens die Breite des Aufzeichnungsträgers (12) überspannenden Wendedreiecks, dessen einseitig sich auf dem Träger (18) über eine Halterung (21/1, 21/2) abstützende Schenkel durch das Schrägumlenkelement (24) und ein an dem Schrägumlenkelement (24) angreifendes Betätigungselement (22) gebildet werden und
- ein walzenförmiges Aufzeichnungsträger-Führungselement (20/1, 20/2), das achsenparallel zur Schwenkachse des Wendedreiecks (24, 22) angeordnet ist.

2. Umlenkeinrichtung nach Anspruch 1,
**dadurch gekennzeichnet,** daß das Aufzeichnungsträger-Führungselement (20) auf der Halterung (21/1, 21/2) angeordnet ist.

3. Umlenkeinrichtung nach einem der Ansprüche 1 oder 2,
**dadurch gekennzeichnet,** daß die Umlenkeinrichtung als selbständig mobile Einheit ausgebildet ist.

4. Umlenkeinrichtung nach einem der Ansprüche 1 bis 3,
**gekennzeichnet** durch eine den Aufzeichnungsträger stützende Walze (25).

5. Umlenkeinrichtung nach einem der Ansprüche 1 bis 4,
**dadurch gekennzeichnet,** daß der Träger (18) zwei Führungsstangen (19/1, 19/2) aufweist, auf der die Halterung (21/1, 21/2) gelagert ist.

6. Umlenkeinrichtung nach einem der Ansprüche 1 bis 5,
**dadurch gekennzeichnet,** daß am freien Ende des Betätigungselementes (22) ein Handgriff (23) angeordnet ist.

7. Umlenkeinrichtung nach einem der Ansprüche 1 bis 6,
**dadurch gekennzeichnet,** daß der Träger (18) auf einem bedarfsweise in seiner Höhe verstellbar ausgestalteten, mobilen Tisch (16) angeordnet ist.

8. Umlenkeinrichtung nach einem der Ansprüche 1 bis 7,
**dadurch gekennzeichnet,** daß das Aufzeichnungsträger-Führungselement (20/1, 20/2) und das Schrägumlenkelement (24) als drehbar gelagerte Walzen ausgebildet sind.

9. Umlenkeinrichtung nach einem der Ansprüche 1 bis 8,
**dadurch gekennzeichnet,** daß die Umlenkeinrichtung zwischen zwei elektrofotografischen Druckeinrichtungen (10/1, 10/2) angeordnet ist mit jeweils einer Bedien(13) und einer gegenüberliegenden Wartungsfläche (14), wobei die Druckeinrichtungen (20/1, 10/2) in L-Form derart positioniert sind, daß sich die Bedien- (13) und Wartungsflächen (14) nicht überschneiden.

10. Umlenkeinrichtung nach einem der Ansprüche 1 bis 8,
**dadurch gekennzeichnet,** daß zwischen zwei in Transportrichtung des Aufzeichnungsträgers (12) parallelversetzt angeordneten Schnelldruckeinrichtungen (DR1, DR2) zwei Umlenkeinrichtungen (11/1, 11/2) nebeneinander angeordnet werden, derart, daß der Aufzeichnungsträger (12) über beide Umlenkeinrichtungen führbar ist.

11. Drucksystem mit einer Umlenkeinrichtung nach Anspruch 1
**gekennzeichnet** durch
- eine eine erste Druckstrecke (DS1) bildende Gerätefolge mit einer Papierzuführeinrichtung (PZ), einer ersten Schnelldruckeinrichtung (DR1), einer ersten Umlenkeinrichtung (11/1) und einer Papiernachverarbeitungseinrichtung (PN)
- eine eine zweite Druckstrecke (DS2) bildende Gerätefolge mit einer Papierzuführeinrichtung (PZ), einer zweiten Umlenkeinrichtung (11/2), einer zweiten Schnelldruckeinrichtung (DR2) und einer Papiernachverarbeitungseinrichtung (PN), wobei die zweite Druckstrecke (DS2) parallel zur ersten Druckstrecke (DS1) angeordnet ist und in einem ersten Betriebszustand der Aufzeichnungsträger die erste oder die zweite Druckstrecke (DS1, DS2) direkt durchläuft und in einem Zweiten Betriebszustand der Aufzeichnungsträger (12) über die beiden Umlenkeinrichtungen (11/1, 11/2) geführt wird.

## Claims

1. Deflection device for deflecting a strip-like recording medium (12) between two high-speed printing apparatuses (10/1, 10/2), the recording medium (12) emerging from an outlet region (15) of one high-speed printing apparatus (10/1) being fed to an inlet region (16) of the other high-speed printing apparatus (10/2), and the deflection device (11) exhibiting a roller-shaped oblique deflection element (24) which can be moved into a position in which the strip-like recording medium (12) is turned over and into a position in which the strip-like recording medium (12) is deflected, characterized by
- a deflection arrangement (22, 24) which is mounted displaceably on a support (18), can be pivoted, about an axis perpendicular to the displacement direction, into a turn-over position and a deflection position and is in the form of a turn-over triangle which spans at least the width of the recording medium (12) and of which the legs, supported on one side on the support (18) via a securing means (21/1, 21/2), are formed by the oblique deflection element (24) and an actuation element (22) acting on the oblique deflection element (24), and
- a roller-shaped recording-medium guide element (20/1, 20/2) which is arranged in an axis-parallel manner with respect to the pivot axis of the turnover triangle (24, 22).

2. Deflection device according to Claim 1, characterized in that the recording-medium guide element (20) is arranged on the securing means (21/1, 21/2).

3. Deflection device according to one of Claims 1 and 2, characterized in that the deflection device is designed as an independently mobile unit.

4. Deflection device according to one of Claims 1 to 3, characterized by a roller (25) which supports the recording medium.

5. Deflection device according to one of Claims 1 to 4, characterized in that the support (18) exhibits two guide rods (19/1, 19/2) on which the securing means (21/1, 21/2) is mounted.

6. Deflection device according to one of Claims 1 to 5, characterized in that a handle (23) is arranged at the free end of the actuation element (22).

7. Deflection device according to one of Claims 1 to 6, characterized in that the support (18) is arranged on a mobile table (26) which is configured such that, if required, it can be adjusted in height.

8. Deflection device according to one of Claims 1 to 7, characterized in that the recording-medium guide element (20/1, 20/2) and the oblique deflection element (24) are designed as rotatably mounted rollers.

9. Deflection device according to one of Claims 1 to 8, characterized in that the deflection device is arranged between two electrophotographic printing apparatuses (10/1, 10/2), having in each case one operating face (13) and an opposite maintenance face (14), the printing apparatuses (10/1, 10/2) being positioned in the form of an L such that the operating face (13) and maintenance face (14) do not intersect.

10. Deflection device according to one of Claims 1 to 8, characterized in that, between two high-speed printing apparatuses (DR1, DR2) arranged offset in parallel in the transporting direction of the recording medium (12), two deflection devices (11/1, 11/2) are arranged one beside the other such that the recording medium (12) can be guided over the two deflection devices.

11. Printing system having a deflection device according to Claim 1, characterized by
- a series of equipment forming a first printing section (DS1), having a paper-feeding device (PZ), having a first high-speed printing apparatus (DR1), having a first deflection device (11/1) and having a paper-finishing device (PN)
- a series of equipment forming a second printing section (DS2), having a paper-feeding device (PZ), having a second deflection device (11/2), having a second high-speed printing apparatus (DR2) and having a paper-finishing device (PN), the second printing section (DS2) being arranged parallel to the first printing section (DS1) and, in a first operating state, the recording medium passing directly through the first or the second printing section (DS1, DS2) and, in a second operating state, the recording medium (12) being guided over the two deflection devices (11/1, 11/2).

## Revendications

1. Dispositif de déviation servant à dévier un support d'enregistrement en forme de bande (12) entre deux dispositifs d'impression rapide (10/1, 10/2), et dans lequel un support d'enregistrement (12), qui quitte une zone de sortie (15) d'un dispositif d'impression rapide (10/1), est envoyé à une zone d'entrée (16) de l'autre dispositif d'impression rapide (10/2), et le dispositif de renvoi (11) possède un élément de déviation oblique de forme cylindrique (24), qui peut être amené dans une position tournée vers le support d'enregistrement en forme de bande (12) et dans une position déviant le support d'enregistrement en forme de bande (12),
caractérisé par le fait que
- un dispositif de renvoi (22,24), qui est monté de manière à être déplaçable sur un support (18) et peut être basculé autour d'un axe, perpendiculairement à la direction de déplacement, dans une position de retournement et dans une position de déviation, est réalisé sous la forme d'un triangle pouvant être renversé, qui s'étend au moins sur la largeur du support d'enregistrement (12) et dont la branche, qui prend appui unilatéralement sur le support (18) par l'intermédiaire d'un dispositif de fixation (21/1, 21/2), est formée par l'élément de renvoi oblique (24) et par un élément d'actionnement (22) qui attaque l'élément de renvoi oblique (24), et
- un élément de forme cylindrique (20/1, 20/2) de guidage du support d'enregistrement, qui est parallèle à l'axe de basculement du triangle pouvant être renversé (14,22).

2. Dispositif de renvoi suivant la revendication 1, caractérisé par le fait que l'élément (20) de guidage du support d'enregistrement est monté sur le dispositif de fixation (21/1, 21/2).

3. Dispositif de renvoi suivant l'une des revendications 1 ou 2, caractérisé par le fait que le dispositif de renvoi est réalisé sous la forme d'une unité mobile autonome.

4. Dispositif de renvoi suivant l'une des revendications 1 à 3, caractérisé par un cylindre (25) qui prend appui sur le support d'enregistrement.

5. Dispositif de renvoi suivant l'une des revendications 1 à 4, caractérisé par le fait que le support (18) comporte deux barres de guidage (19/1, 19/2), sur lesquelles est tourillonné le dispositif de fixation (21/1, 21/2).

6. Dispositif de renvoi suivant l'une des revendications 1 à 5, caractérisé par le fait qu'une poignée (23) est disposée sur l'extrémité libre de l'élément d'actionnement (22).

7. Dispositif de renvoi suivant l'une des revendications 1 à 6, caractérisé par le fait que le support (18) est disposé sur une table mobile (16), dont la hauteur est réglable en cas de besoin.

8. Dispositif de renvoi suivant l'une des revendications 1 à 7, caractérisé par le fait que l'élément (20/1, 20/2) de guidage du support d'enregistrement et l'élément de déviation oblique (24) sont agencés sous la forme de cylindres montés rotatifs.

9. Dispositif de renvoi suivant l'une des revendications 1 à 8, caractérisé par le fait que le dispositif de déviation est disposé entre deux dispositifs d'impression électrophotographique (10/2, 10/2) et comporte respectivement une surface de manipulation (13) et une surface opposée de maintenance (14), les dispositifs d'impression (10/1, 10/2) étant positionnés en forme de L de telle sorte que la surface de manipulation (13) et la surface de maintenance (14) ne se coupent pas.

10. Dispositif de renvoi suivant l'une des revendications 1 à 8, caractérisé par le fait qu'entre deux dispositifs d'impression rapide (DR1, DR2) qui sont disposés en étant décalés parallèlement dans la direction de transport du support d'enregistrement (12), sont disposés côté-à-côte deux dispositifs de déviation (11/1 et 11/2) de telle sorte que le support d'enregistrement (12) peut être guidé sur ces deux dispositifs de déviation.

11. Système d'impression comportant un dispositif de déviation suivant la revendication 1, caractérisé par
- une succession d'appareils constituant une première section d'impression (DS1) et comportant un dispositif d'alimentation en papier (PZ), un premier dispositif d'impression rapide (DR1), un premier dispositif de déviation (11/1) et un dispositif (PN) de post-traitement du papier,
- une seconde suite d'appareils constituant la seconde section d'impression (DS2) et comportant un dispositif d'alimentation en papier (PZ), un second dispositif de déviation (11/2), un second dispositif d'impression rapide (DR2) et un dispositif (PN) de post-traitement du papier, la seconde section (DS2) étant disposée parallèlement à la première section d'impression (DS), alors que, dans un premier état de fonctionnement, le premier support d'enregistrement parcourt directement la première ou la seconde section d'impression (DS1,DS2) et, dans un second état de fonctionnement, le support d'enregistrement (12) est guidé sur les deux dispositifs de déviation (11/1, 11/2).
